# EUROPÄISCHE PATENTSCHRIFT

(11) **EP 3 826 831 B1**
(45) Veröffentlichungstag und Bekanntmachung des Hinweises auf die Patenterteilung: **14.09.2022**
(21) Anmeldenummer: 19748477.7
(22) Anmeldetag: 11.07.2019
(51) Int. Cl.: B31B 70/60, B31B 70/74, B65B 1/02, B65B 43/10, B31B 70/36, B31B 70/26, B31B 155/00, B31B 160/20

(54) **VORRICHTUNG UND VERFAHREN ZUR HERSTELLUNG WENIGSTENS EINES LEEREN OFFENEN SACKES**
DEVICE AND METHOD FOR PRODUCING AT LEAST ONE EMPTY OPEN BAG
DISPOSITIF ET PROCÉDÉ DE FABRICATION D'AU MOINS UN SAC OUVERT VIDE

(30) Priorität: 24.07.2018 DE 102018117871
(43) Veröffentlichungstag der Anmeldung: 02.06.2021
(73) Patentinhaber: Haver & Boecker OHG, 59302 Oelde (DE)
(72) Erfinder: VOLLENKEMPER, Willi, 33335 Gütersloh (DE)
(74) Vertreter: BSB Patentanwälte Schütte & Engelen Partnerschaft mbB
(86) Internationale Anmeldenummer: PCT/EP2019/068663
(87) Internationale Veröffentlichungsnummer: WO 2020/020651

(56) Entgegenhaltungen:
- DE-A1- 2 448 694
- DE-A1-102014 113 864

## Beschreibung

Die vorliegende Erfindung betrifft eine Vorrichtung zur Herstellung wenigstens eines offenen Sackes bzw. Beutels aus wenigstens einer Lage eines im Wesentlichen flexiblen Sackmaterials. Dabei umfasst eine solche Vorrichtung wenigstens eine Formeinrichtung mit wenigstens einem im Wesentlichen rohrförmigen Formkasten mit einem oberen und einem unteren Ende in der Kontur des zu formenden Sackes. Es ist wenigstens eine Transporteinrichtung zum Transport des Sackmaterials entlang des Formkastens vorgesehen und wenigstens eine Verschlusseinrichtung dient zum Verbinden des Sackmaterials entlang des Formkastens zu einem Schlauch. Weiterhin ist wenigstens eine Verschlussstation zum Erzeugen eines Sackbodens vorgesehen, welche unterhalb des unteren Endes des Formkastens angeordnet ist. Die vorliegende Erfindung betrifft zudem ein Verfahren zum Herstellen eines Sackes mit einer solchen Vorrichtung.

Säcke, die mit einem Schüttgut wie Zement, hochwertigem Fugenmörtel oder anderen Baustoffen gefüllt sind und die relativ kleine Gewichte aufweisen, können auch als Beutel oder Kleinbeutel bezeichnet werden.

Oftmals werden solche Säcke in einer der Vorrichtung vorgeschalteten Einrichtung direkt vor der Füllung hergestellt. Dazu wird beispielsweise eine Flachfolie über eine Formschulter geführt und die Flachfolie dann über ein Formelement geführt und zu einem Folienschlauch verschweißt. In regelmäßigen Abständen wird eine Bodennaht eingebracht und ein Sack mit der gewünschten Größe bzw. Höhe wird von dem Schlauch abgetrennt.

Ein so hergestellter Sack bzw. Beutel kann dann zur Abfüllung von Schüttgut an eine entsprechende Anlage oder Station weitertransportiert oder an Ort und Stelle durch den Formkasten hindurch befüllt werden. In den abgeteilten Schlauch bzw. Sack wird das abzufüllende Schüttgut eingefüllt, bis das gewünschte Gewicht oder Volumen erreicht wird. Dann wird die Kopfnaht eingebracht und der Sack mit dem darin befindlichen Schüttgut abgetrennt.

Das der Abfüllung von Schüttgut vorgeschaltete Herstellen eines Sacks aus einer Lage von Sackmaterial wird beispielsweise in der DE 10 2014 113 864 A1 offenbart und funktioniert prinzipiell. Nachteilig ist jedoch, dass die mit bekannten Anlagen hergestellten Säcke nicht immer genau die Form bzw. den Querschnitt aufweisen, welcher eigentlich vorgesehen ist.

Dies passiert dadurch, dass bei dem Beispiel einer Anlage mit Folie zunächst eine Bodennaht in den Folienschlauch eingebracht wird, wodurch ein einseitig geschlossener Folienschlauch entsteht. Der Folienschlauch wird dann weitertransportiert, bis eine gewünschte Sackhöhe erreicht ist. Jetzt wird die Bodennaht des nachfolgenden Sackes in den Folienschlauch eingebracht und der erzeugte Sackformling wird unterhalb dieser Foliennaht von dem Rest des Folienschlauches abgetrennt und beispielsweise in einen Transportkasten gegeben, welcher den jetzt offenen Sack an die Abfüllung weiterreicht.

Derartig hergestellte Säcke weisen jedoch in der Regel wenigstens leicht nach außen ausgebeulte Seitenwände auf. Dies entsteht dadurch, dass bei Schließen der Schweißbacken zum Einbringen der Naht für den Sackboden eines Folgesackes Luft aus dem Folienschlauch in den zuvor hergestellten Sackformling gedrückt wird. Da dieser nach unten hin durch die Bodennaht verschlossen ist, entsteht ein Überdruck in dem Sackformling, bis dieser von dem Rest des Folienschlauches abgetrennt wird.

Nun entweicht zwar der Druck aus dem jetzt oben offenen Sack, die leicht nach außen gebeulten Seitenwände bewegen sich jedoch nicht in die ursprünglich angedachte und über das Formelement vorgegebene Form zurück.

Dadurch kann eine Übergabe an einen Transportkasten bzw. das Hineingleiten eines Sackes in den Transportkasten nicht immer zuverlässig aufgrund des geringen Eigengewichtes bzw. Leergewichtes funktionieren. Zudem entspricht ist gerade bei einer stark verdichteten Füllung des Sackes mit Schüttgut die Form nicht der gewünschten Außenkontur.

Ebenso kann es durch den entstehenden Überdruck beim Schließen der Schweißbacken insbesondere bei Beuteln mit eingelegten Seitenfalten zu einer Verschiebung der Folienlagen zueinander oder zu einer Faltenbildung führen, was eine schlechte Schweißnahtqualität bewirkt.

Die DE24 48 694 A1 offenbart eine Vorrichtung, mittels welcher in einem mit einem pulverförmigen Material gefüllten und geschlossenen Behälter aus Folienmaterial ein Vakuum erzeugt werden kann, sodass sich die Folie eng an das pulverförmige Material anlegt.

Es ist deshalb die Aufgabe der vorliegenden Erfindung, die zuvor beschriebenen Nachteile bei der Herstellung von offenen Säcken zu verbessern.

Diese Aufgabe wird gelöst durch eine Vorrichtung zur Herstellung eines leeren offenen Sackes mit den Merkmalen des Anspruchs 1 und durch ein Verfahren zur Herstellung eines offenen Sackes mit den Merkmalen des Anspruchs 12. Bevorzugte Weiterbildungen der Erfindung sind Gegenstand der Unteransprüche. Weitere Vorteile und Merkmale der vorliegenden Erfindungen ergeben sich aus der allgemeinen Beschreibung und der Beschreibung des Ausführungsbeispiels.

Die erfindungsgemäße Vorrichtung ist zur Herstellung wenigstens eines leeren offenen Sackes aus wenigstens einer Lage eines im Wesentlichen flexiblen Sackmaterials vorgesehen. Dabei umfasst diese Vorrichtung wenigstens eine Formeinrichtung mit wenigstens einem Formkasten, welcher im Wesentlichen in der Kontur des zu formenden Sackes ausgebildet ist und ein oberes und ein unteres Ende aufweist. Weiterhin ist wenigstens eine Transporteinrichtung zum Transport des Sackmaterials entlang des Formkastens vorgesehen. Zudem umfasst die Vorrichtung wenigstens eine Verschlusseinrichtung zum Verbinden des Sackmaterials entlang des Formkastens zu einem Schlauch und wenigstens eine Verschlussstation zum Erzeugen eines Sackbodens, welche unterhalb des unteren Endes des Formkastens angeordnet ist. Erfindungsgemäß ist wenigstens eine Unterdruckeinrichtung vorgesehen, welche dazu geeignet und ausgebildet ist, wenigstens an dem unteren Ende des Formkastens wenigstens zeitweise wenigstens einen geringfügigen Unterdruck in dem Schlauch zu erzeugen.

Dabei ist die Unterdruckeinrichtung vorzugsweise dazu geeignet und ausgebildet ist, den Unterdruck vor und/oder während des Erzeugens des Sackbodens zu erzeugen.

Mit der erfindungsgemäßen Vorrichtung werden vorzugsweise getaktet oder auch kontinuierlich offene Säcke hergestellt. Dabei wird das im Wesentlichen flexible Sackmaterial zunächst dem Formkasten zugeführt, um diesen herum gelegt und entlang des Formkastens in der Transportrichtung von dem oberen Ende zu dem unteren Ende transportiert. Dazu ist die Transportvorrichtung vorgesehen, welche in einer geeigneten Art und Weise ausgebildet ist. In einer vorteilhaften Ausgestaltung umfasst die Transporteinrichtung wenigstens einen Förderriemen, welcher das Sackmaterial an den Transportkasten drückt und es an diesem entlang fördert.

Entlang des Formkastens wird das Sackmaterial mittels der Verschlusseinrichtung zu einem Schlauch verbunden, wobei der Schlauch anschließend mittels der Verschlussstation verschlossen wird, wodurch ein Sackboden hergestellt wird.

Der unten geschlossene Schlauch wird dann weitertransportiert, bis die Verschlussstation den Sackboden des Folgesackes herstellt. Sobald die Verschlussstation sich geschlossen hat, um den Sackboden herzustellen, wird durch das Herstellen des Sackbodens die in dem geschlossenen Schlauch befindliche Luft auch in Richtung des vorhergehenden Sackes bzw. des vorhergehenden Sackbodens gedrückt.

Nachdem der Sackboden des Folgesackes hergestellt ist, wird vorzugsweise mittels einer Trenneinrichtung der vorhergehende bzw. unterste Sack abgetrennt und abtransportiert der Schlauch mit dem eingebrachten Sackboden des Folgesackes weitertransportiert.

Da Luft auch in den vorhergehenden Sack verdrängt wird, wird dieser beim Erzeugen des Folgesackes bzw. beim Erstellen des Sackbodens des Folgesackes geringfügig aufgebläht. Dieser in dem Sack entstehende Überdruck kann zwar beim Abtrennen des fertigen offenen Sackes wieder entweichen, jedoch stellen sich die Sackwandungen nicht unbedingt zurück, sondern verbleiben in der aufgeblähten Stellung, wobei die Seitenwände des Sackes leicht nach außen gedrückt sind. Dies ist nachteilig beispielsweise bei der Übergabe an einen Transportkasten. Auch die Kontur des gefüllten Sackes entspricht dann nicht der vorgegebenen bzw. gewünschten Form.

Daher wird insbesondere vor und/oder während des Erstellens des Sackbodens eines Folgesackes mittels der Unterdruckeinrichtung ein Unterdruck in dem Schlauch erzeugt, sodass das Sackmaterial des nun abzutrennen Sackes vor dem Herstellen des Sackbodens des Folgesackes leicht nach innen gezogen wird. Je nach Materialstärke und Materialsteifigkeit kann der erzeugte Unterdruck relativ gegenüber dem Umgebungsdruck wenige Pascal bis hin zu einigen Hectopascal betragen.

Ein Vorteil hierbei ist, dass zwar beim Herstellen des Sackbodens des nachfolgenden Sackes auch wieder Luft in den vorhergehenden und nun abzutrennen Sack verdrängt wird, dieser jetzt aber nicht aufgebläht, sondern in seine Normalstellung zurückgebläht bzw. zurückgeformt wird. So kann ein optimal geformter Sack in der Form bzw. der Kontur des Formkastens beim Abtrennen des offenen Sackes hergestellt wird. Dieser kann optimal an einen Formkasten übergeben werden, da das Sackmaterial nicht nach außen fällt bzw. nach außen ausgestellt ist. Auch die Form des gefüllten Sackes entspricht der über den Formkasten vorgegebenen Form.

Zudem wird durch das Erzeugen eines leichten Unterdrucks in dem ersten Sack beim Herstellen des Sackbodens des Folgesackes verhindert, dass sich durch entstehende Spannungen in dem Sackmaterial ein Verzug einstellt, wodurch der Sackboden bzw. die Verschlussnaht nicht einwandfrei gefertigt werden würde.

Die erfindungsgemäße Vorrichtung eignet sich zur Herstellung von offenen leeren Säcken aus wenigstens einer Lage eines im Wesentlichen flexiblen Sackmaterials. Dabei kann dieses Sackmaterial beispielsweise durch eine Folienbahn und/oder eine Papierbahn, Gewebe, anderen Materialien oder Gemische davon bereitgestellt werden. Auch die Verwendung von mehreren Lagen oder auch nur teilweise mehrlagigen Materialien kann vorteilhaft eingesetzt bzw. verwendet werden.

Dabei wird das Sackmaterial insbesondere als Endlosmaterial zur Verfügung gestellt, worunter insbesondere auch auf einer Rolle bevorratetes Material als Materialvorrat verstanden wird, wobei diese Rollen bei Bedarf ausgetauscht bzw. verbunden werden. Dabei können die Materialien der einzelnen Rollen insbesondere zu einem praktisch endlosen Material verbunden werden, sodass ein neues Einfädeln des Materials nicht notwendig ist.. Dann kann das Sackmaterial beispielsweise von diesem Materialvorrat der Formeinrichtung bzw. dem Formkasten zugeführt werden.

Die Formeinrichtung umfasst vorzugsweise wenigstens den insbesondere rohrförmigen Formkasten und wenigstens eine Formschulter. Dabei ist unter einer Formschulter insbesondere ein Bauteil zu verstehen, über welches das im Wesentlichen flexible Sackmaterial derart umgeformt bzw. vorgeformt wird, dass es in geeigneter Weise dem Formkasten zugeführt bzw. um den Formkasten herum geführt wird. So kann aus einer Lage von Sackmaterial die Sackform bzw. Sackkontur um den Formkasten herum gebildet werden, sodass mittels der Verschlusseinrichtung ein Schlauch in der Grundform bzw. Querschnitt des späteren offenen Sackes gebildet wird.

Die Verschlusseinrichtung dient erfindungsgemäß dazu, aus der um den Formkasten gelegten Lage von Sackmaterial einen Schlauch herzustellen. Dabei ist die Verschlusseinrichtung vorzugsweise derart ausgebildet, dass sie das aktuell verwendete Sackmaterial in geeigneter Art und Weise verbindet. Dabei kann insbesondere bei der Verwendung von Folie eine Schweißstation vorgesehen sein, welche eine Längsnaht in das Sackmaterial einbringt, wobei hierzu die um den Formkasten herumgelegte Folie sich leicht bzw. wenigstens geringfügig überlappt. Bei der Verwendung von Papier als Sackmaterial kann die Verschlusseinrichtung auch als Klebestation ausgebildet sein. Jedoch kann beispielsweise auch bei der Verwendung von Papier im Bereich der Überlappung zum Verbinden der Lage von Sackmaterial zu einem Schlauch eine Beschichtung oder ein weiteres Material vorgesehen sein, sodass neben einem Klebeprozess auch eine andere Verschlussmöglichkeit wie beispielsweise ein Verschweißen ermöglicht wird.

Je nach Ausgestaltung des herzustellenden offenen Sackes kann insbesondere der Verschlussstation zum Erzeugen des Sackbodens auch wenigstens eine Einrichtung zum Formen einer Seitenfalte und/oder wenigstens eine Einrichtung zum Eindrücken bzw. Einschieben des Sackmaterials zum Erzeugen des Sackbodens zugeordnet sein.

Die mittels der erfindungsgemäßen Vorrichtung hergestellten Säcke werden dann vorzugsweise in einen Transportkasten oder dergleichen überführt und anschließend zu einer insbesondere separaten Packanlage transportiert. Hier kann der Sack vorzugsweise von dem Transportkasten in einen Füllkasten überführt und anschließend in der Packanlage gefüllt werden.

Die erfindungsgemäße Vorrichtung bietet viele Vorteile. Ein erheblicher Vorteil ist, dass wie zuvor schon beschrieben der durch die Bodennaht nach unten hin verschlossene Schlauch aus Folienmaterial vor und/oder während des Erzeugens des Sackbodens des nachfolgenden Sackes wenigstens geringfügig nach innen gezogen wird. So wird der nach dem Herstellen des Sackbodens des Folgesackes abgetrennte Sack beim Herstellen des Sackbodens des Folgesackes nicht aufgebläht, wodurch sich die Seitenwandungen des abzutrennen Sackes nach außen aufblähen würden.

Ein Zurückstellen des Folienmaterials nach dem Abtrennen des Sackes in die ursprüngliche Form des Formkastens ergibt sich in der Regel nämlich nicht in einem zufriedenstellenden Maße. Dadurch würde der Sack bei der Übergabe an einen Transportkasten oder dergleichen Übergabekasten aufgrund des geringen Eigengewichtes nicht optimal in diesen hineingleiten, wodurch ein zuverlässiger Betrieb der Anlage nicht gewährleistet wäre. Auch die Sackform bzw. die gleichmäßige Anlage der Sackwandungen an den Übergabekasten wäre anders als vorgegeben. Dies wird erfindungsgemäß verhindert.

Bevorzugt umfasst die Unterdruckeinrichtung wenigstens eine Unterdruckleitung und/oder wenigstens einen Kolben und/oder wenigstens eine Venturieinrichtung oder eine beliebig anders geartete Unterdruckerzeugung. So kann beispielsweise eine Unterdruckleitung bzw. eine Saugleitung vorgesehen sein, welche an der Unterseite bzw. an dem unteren Ende des Formkastens einen wenigstens geringfügigen Unterdruck erzeugt. Dies ist insbesondere bei einem nicht vollständig abgeschlossenen System vorteilhaft, insbesondere bei einem strömungstechnisch abgeschlossenes System kann auch ein Kolben verwendet werden, wobei je nach Hub bzw. Einstellung des Hubes des Kolbens Luft aus dem Schlauch bzw. Formkasten gesaugt wird, sodass die Sackwandungen sich leicht nach innen bewegen. Auch eine Ventileinrichtung kann den Unterdruck erzeugen, wenn beispielsweise ein Luftstrom an einer Öffnung des Formkastens vorbeiströmt und so über den Venturieffekt Luft aus diesem herauszieht, wodurch auch so an der Unterseite des Formkastens ein Unterdruck erzeugt werden kann.

Besonders bevorzugt weist der Formkasten wenigstens einen freien Strömungsquerschnitt von dem oberen Ende zu dem unteren Ende auf, wobei die Unterdruckeinrichtung an dem oberen Ende mit dem freien Strömungsquerschnitt verbunden ist. Dabei ist unter dem oberen Ende konstruktionsbedingt ein oberer Abschnitt des Formkastens zu verstehen, an welchem das Sackmaterial wenigstens noch nicht vollflächig um den Formkasten herum geführt wird. So kann die Unterdruckeinrichtung an den Formkasten angeschlossen werden, ohne den Transport des Sackmaterials entlang des Formkastens zu stören.

In zweckmäßigen Ausgestaltungen ist der Formkasten rohrartig ausgebildet bzw. durch das Umbiegen bzw. Umformen beispielsweise eines Bleches hergestellt. So wird ein hohler Formkasten zur Verfügung gestellt. Ist dieser am oberen Ende im Wesentlichen verschlossen, wird beim Anlegen eines Unterdrucks ein Unterdruck an dem unteren Ende des Formkastens erzeugt.

In bevorzugten Ausgestaltungen bilden der freie Strömungsquerschnitt und die Unterdruckeinrichtung kein vollständig geschlossenes System. Durch eine sozusagen gewollte Undichtigkeit, welche insbesondere durch die Ausgestaltung des Formkastens erreicht wird, kann gewährleistet werden, dass auch bei einem dauerhaft anliegenden Unterdruck kein Vakuum in dem wenigstens einseitig geschlossenen Schlauch gezogen wird, was zu einem Kollabieren des Schlauches oder gar Einziehen des Schlauches in den Formkasten führen würde.

In zweckmäßigen Ausgestaltungen ist wenigstens ein Sauganschluss an dem Formkasten angeordnet. Ein solcher Sauganschluss kann insbesondere an dem oberen Ende beispielsweise zum Anschluss an eine Saugleitung bzw. an einen Schlauch vorgesehen sein. Dabei ist auch hier wieder das obere Ende derart zu verstehen, dass in diesem Bereich des Formkastens noch keine vollflächige Ummantelung des Formkastens mit Sackmaterial besteht.

Bevorzugt ist der von der Unterdruckeinrichtung erzeugte Unterdruck einstellbar. Dazu kann beispielsweise ein Ventil und/oder eine Drossel und/oder eine Falschluftklappe vorgesehen sein, welche die Stärke des erzeugten Unterdrucks einstellen oder mittels welcher das Erzeugen eines Unterdrucks an- und ausgestellt werden kann. Auch über einen Impuls kann der Unterdruck eingestellt werden, wobei die Stärke des Unterdrucks hierbei über die Impulslänge bzw. das Vibrieren des Luftstromes erzeugt wird.

Besonders bevorzugt ist an dem unteren Ende des Formkastens wenigstens ein Transportstempel angeordnet, welcher in Transportrichtung des Sackmaterials wenigstens geringfügig verlagerbar ist. Dabei ist ein solcher Transportstempel insbesondere derart ausgebildet, dass er wenigstens abschnittsweise in den Transportkasten verlagert werden kann und wenigstes abschnittsweise die Kontur des Formkastens fortsetzt. Dazu kann der Transportstempel insbesondere im Wesentlichen konisch ausgebildet sein. Ein solcher Transportstempel dient insbesondere dazu, den Schlauch aus Folienmaterial bzw. den anschließend abzutrennen Sack weiter zu fördern, auch wenn die Transporteinrichtung je nach Konstruktion der Vorrichtung keinen Kontakt mehr zu dem Sackmaterial im Bereich des unteren Endes des Formkastens haben sollte. Dabei unterstützt der Transportstempel das Losschieben der Folie beim Weiterfördern.

In zweckmäßigen Ausgestaltungen ist in dem Transportstempel wenigstens eine Durchgangsöffnung vorgesehen. Durch eine solche Ausgestaltung wird erreicht, dass auch ein Unterdruck in dem Schlauch erzeugt werden kann, wenn ein Transportstempel vorgesehen ist, welcher von der Kontur das untere Ende des Formkastens im Wesentlichen verschließen würde und beim Weiterfördern Luft in den entstehenden Hohlraum nachströmen kann.

Durch den Formkasten kann bevorzugt auch wenigstens eine Druckleitung geführt sein. Eine solche Druckleitung ist dann vorzugsweise dazu geeignet und ausgebildet, in dem Schlauch bzw. in dem durch den Sackboden eines Sackes einseitig geschlossenen Schlauches wenigstes einen geringfügigen Überdruck zu erzeugen. Dabei dient eine derartige Druckleitung insbesondere zum Sacktransport bzw. zum Losschieben der Folie beim Weiterfördern und/oder zum Geradeziehen des von dem Formkasten abgleitenden Schlauches. Dabei ist eine derartige Druckleitung insbesondere bei der Verwendung eines Transportstempels durch den Transportstempel hindurchgeführt bzw. in dem Transportstempel ist eine korrespondierende Öffnung vorgesehen, durch welche die Druckleitung einen Überdruck in den Schlauch aus Folienmaterial einbringen kann. Mit dieser Druckleitung kann das Nachströmen der Luft durch die Öffnung im Transportstempel zusätzlich unterstützt werden.

Bevorzugt ist der Verschlussstation wenigstens eine Trenneinrichtung zugeordnet. Eine solche Trenneinrichtung trennt beim oder nach dem Herstellen des Sackbodens eines nachfolgenden Sackes den zuvor geformten Sack ab, wodurch ein einseitig geöffneter Sack hergestellt wird. Eine solche Trenneinrichtung kann beispielsweise durch ein Schlagmesser zu Verfügung gestellt werden, welches der Verschlussstation nachfolgend angeordnet ist oder auch in die Verschlussstation integriert sein kann. Es können je nach Ausgestaltung auch Schiebe- und/oder Zugmesser verwendet werden. Insbesondere bei der Verwendung von Folie als Sackmaterial kann der zuvor geformte Sack beim Herstellen des Sackbodens eines nachfolgenden Sackes auch thermisch abgetrennt werden. Dazu kann beispielsweise eine Thermoschweißbacke vorgesehen sein, welche in die Verschlussstation integriert ist bzw. die Verschlussstation zur Verfügung stellt. Diese kann so geformt sein, dass gleichzeitig zum Herstellen eines Sackbodens der darunter hängende noch nicht abgetrennte Sack thermisch abgetrennt wird. Wobei sichergestellt sein muss, dass durch das thermische Abtrennen nicht die Folienlagen des oben offenen Endes des erzeugten Sackes aneinander heften.

Das erfindungsgemäße Verfahren eignet sich zur Herstellung wenigstens eines offenen Sackes mit einer Vorrichtung, wie sie zuvor beschrieben wurde. Dabei wird wenigstens eine Lage eines im Wesentlichen flexiblen Sackmaterials insbesondere als Endlosmaterial um den Formkasten in der Kontur des zu formenden Sackes gelegt. Mittels der Verschlusseinrichtung wird das Sackmaterial zu einem Schlauch verbunden, welche entlang des Formkastens weitertransportiert wird. Unterhalb des Formkastens ist eine Verschlussstation angeordnet, welche den Sackboden des zu formenden Sackes herstellt. Erfindungsgemäß wird wenigstens vor und/oder während der Herstellung des Sackbodens eines Folgesackes wenigstens ein geringfügiger Unterdruck in dem Schlauch aus Sackmaterial mittels der Unterdruckeinrichtung erzeugt.

Auch das erfindungsgemäße Verfahren bietet die Vorteile, wie sie zuvor schon zu der Vorrichtung ausgeführt wurden.

Bevorzugt wird ein fertiggestellter Sack beim Erzeugen des Sackbodens des nachfolgenden Sackes mittels der Trenneinrichtung abgetrennt.

Besonders bevorzugt wird der Transport des Schlauches durch das Verlagern wenigstens eines Transportstempel unterstützt, wobei dieser sich vorzugsweise in Transportrichtung und entgegen der Transportrichtung bewegen kann.

In zweckmäßigen Ausgestaltungen kann auch oder zusätzlich mittels der Überdruckeinrichtung wenigstens zeitweise wenigstes ein geringfügiger Überdruck in dem Schlauch erzeugt werden, um den Schlauch entlang des Formkastens weiter zu transportieren bzw. das Losschieben der Folie am Ende des Formkastens zu unterstützen.

Weitere Vorteile und Merkmale der vorliegenden Erfindung ergeben sich aus dem Ausführungsbeispiel, welches im Folgenden mit Bezug auf die beiliegenden Figuren erläutert wird.

In den Figuren zeigen:
- Fig. 1: eine perspektivische Gesamtansicht einer Füllvorrichtung für Schüttgüter mit einer vorgeschalteten erfindungsgemäßen Vorrichtung zur Herstellung eines Sackes in einer rein schematischen Darstellung;
- Fig. 2: eine rein schematische Darstellung eines Ausführungsbeispiels einer erfindungsgemäßen Vorrichtung zur Herstellung eines offenen Sackes in einer perspektivischen Ansicht;
- Fig. 3: eine rein schematische Darstellung eines Ausführungsbeispiels einer erfindungsgemäßen Vorrichtung zur Herstellung eines offenen Sackes in einer Frontansicht (teilweise sind Bauteile zur besseren Verdeutlichung weggelassen);
- Fig. 4: eine Vergrößerung des markierten Bereichs in Figur 3;
- Fig. 5: eine rein schematische Darstellung eines Ausführungsbeispiels einer erfindungsgemäßen Vorrichtung zur Herstellung eines offenen Sackes in einer Seitenansicht;
- Fig. 6: die Ansicht gemäß Figur 5, wobei teilweise Bauteile zur besseren Verdeutlichung weggelassen sind;
- Fig. 7: eine rein schematische Darstellung eines Ausführungsbeispiels einer erfindungsgemäßen Vorrichtung zur Herstellung eines offenen Sackes in einer Seitenansicht;
- Fig. 8: eine rein schematische Darstellung eines Ausführungsbeispiels einer erfindungsgemäßen Vorrichtung zur Herstellung eines offenen Sackes in einer Seitenansicht;
- Fig. 9: eine rein schematische Darstellung eines Ausführungsbeispiels einer erfindungsgemäßen Vorrichtung zur Herstellung eines offenen Sackes in einer Seitenansicht; und
- Fig. 10: eine rein schematische Ansicht von unten auf einen Transportstempel in einem Formkasten.

Figur 1 zeigt eine perspektivische Gesamtansicht einer Vorrichtung 200 zur Abfüllung von Schüttgütern und Fluiden in flexible oben offene Säcke 100. Die an der in Figur 1 dargestellten Vorrichtung 200 verarbeiteten Säcke 100 bestehen aus einem flexiblen Sackmaterial 101 und hier aus Kunststoffmaterial bzw. Folie.

Die Vorrichtung 200 umfasst in dem gezeigten Ausführungsbeispiel eine erfindungsgemäße Vorrichtung 1 zur Herstellung von offenen Säcken 100, eine Übergabeeinrichtung 250, ein Füllkarussell 201 und eine Verdichtungsstation, wobei die Verdichtungsstation in den Figuren nicht dargestellt ist.

Die erfindungsgemäße Vorrichtung 1 zur Herstellung von Säcken 100 stellt Säcke zur Verfügung, welche in dem gezeigten Ausführungsbeispiel in einen Transportkasten 251 der Übergabeeinrichtung 250 fallen bzw. gleiten. Der Transportkasten 251 verschwenkt dann und lässt oberhalb eines Füllkastens 202 den offenen Sack 100 nach unten in den Füllkasten 202 fallen. In dem Füllkasten 202 verfährt der Sack auf dem Füllkarussell 201 und wird währenddessen gefüllt.

Zum Herstellen von Säcken 100 wird Sackmaterial 101 von einem Vorrat 20 über eine Formschulter 22 um einen Formkasten 3 herumgeführt, sodass sich die Bahn aus Sackmaterial 101 wenigstens geringfügig überlappt. Mittels einer Verschlusseinrichtung 7 wird aus dem um den Formkasten 3 herumgelegten Sackmaterial 101 ein Schlauch 102 gebildet, in welchen nachfolgend von der Verschlussstation 8 ein Sackboden 103 eingebracht wird.

Damit ein offener Sack 100 problemlos sowohl in den Transportkasten 251 und in den Füllkasten 202 gleiten bzw. fallen kann, muss er eine vorbestimmte Form bzw. Kontur haben. Dies wird mit der erfindungsgemäßen Vorrichtung zur Herstellung von offenen Säcken sichergestellt. Zudem wird erreicht, dass der gefüllte Sack selbst nach einer eventuell anschließenden Verdichtung oder sogar extremen Nachverdichtung noch die gewünschte Form aufweist.

In den Figuren 2 bis 6 ist rein schematisch ein Ausführungsbeispiel einer erfindungsgemäßen Vorrichtung 1 zur Herstellung von leeren Säcken 100 in verschiedenen Ansichten rein schematisch dargestellt.

Die Vorrichtung 1 umfasst in dem hier gezeigten Ausführungsbeispiel neben einem Vorrat 20 für Sackmaterial 101 ein Umlenksystem 21, welches mehrere Rollen umfasst, über welche die Lage an Sackmaterial 101 über eine in den Figuren 2 bis 6 nicht näher dargestellte Formschulter 22 dem Formkasten 3 zugeführt wird. Die Formschulter 22 und der Formkasten 3 bilden dabei in dem hier gezeigten Ausführungsbeispiel die Formeinrichtung 2.

Dabei weist der Formkasten 3 die Kontur des zu produzierenden offenen Sackes 100 auf, wobei über die Formschulter 22 die Lage bzw. die Lagen an Sackmaterial 101 in geeigneter Weise dem Formkasten 3 zugeführt bzw. um diesen herum geführt werden, sodass das Sackmaterial in der Kontur des zu bildenden Sackes 100 mittels einer Verschlusseinrichtung 7 zu einem Schlauch 102 verbunden werden kann.

Das um den Formkasten 3 herumgelegte Sackmaterial 101 wird entlang des Formkastens 3 mittels einer Transporteinrichtung 6 transportiert, welche in dem hier gezeigten Ausführungsbeispiel zwei Riemenantriebe 23 umfasst. Dabei drücken die Riemenantriebe 23 das Sackmaterial 101 gegen den Formkasten 3 und transportieren so das Sackmaterial 101 bzw. den Schlauch 102 entlang der Transportrichtung 16 über den Formkasten 3.

Der Formkasten 3 weist ein oberes Ende 4 und ein unteres Ende 5 auf, wobei unterhalb des unteren Endes 5 eine Verschlussstation 8 vorgesehen ist, welche aus dem Schlauch 102 aus Sackmaterial 101 durch das Einbringen eines Sackbodens 103 einen Sack 100 bzw. einen Sackformling herstellt, welcher mittels einer Trenneinrichtung 19 von dem Schlauch 102 abgetrennt wird. Erfindungsgemäß ist eine Unterdruckeinrichtung 9 vorgesehen, welche an dem unteren Ende 5 des Formkastens 3 wenigstens einen Unterdruck erzeugt.

In Figur 7 ist rein schematisch ein Ausführungsbeispiel einer erfindungsgemäßen Vorrichtung 1 dargestellt, wobei zur besseren Übersicht lediglich der Formkasten 3, die Verschlussstation 8 und die Trenneinrichtung 19 dargestellt sind.

Man erkennt, dass Sackmaterial 101 bzw. ein bereits gebildeter Schlauch 102 aus Sackmaterial 101 entlang des Formkastens 3 transportiert wird, wobei dieser die Kontur des späteren offenen Sackes 100 aufweist.

In Figur 7 ist rein schematisch dargestellt, was passiert, wenn die Verschlussstation 8 zusammenfährt, um einen Sackboden 103 auszubilden. Da unterhalb des Formkastens 3 noch der Schlauch 102 mit dem Sackboden 103 des zuvor gefertigten Sackes 100 hängt, wird beim Zusammenfahren der Verschlussstation 8 zum Ausbilden des Sackbodens 103 des nachfolgenden Sackes 100 in dem Schlauch 102 befindliche Luft auch in den in Transportrichtung 16 unten liegenden Abschnitt des Schlauches 102 mit dem Sackboden 103 gedrückt.

Dadurch bläht dieser Abschnitt sich auf und die Sackwandungen 104 wölben sich nach außen. Der in dem Sack 100 nun herrschende Überdruck entweicht zwar, sobald die Trenneinrichtung 19, in diesem Fall ein Schlagmesser 24, den dann nach oben hin offenen Sack 100 von dem Rest des Schlauches 102 abgetrennt hat. Jedoch stellen sich die Sackwandungen 104 nicht wieder vollständig bzw. zufriedenstellend zurück. Dies hat den Nachteil, dass der Sack nicht so leicht in einen darunter angeordneten Transportkasten 251 und später auch nicht in den Füllkasten 202 gleiten kann.

In Figur 8 ist dargestellt, dass in dem hier gezeigten Ausführungsbeispiel über einen freien Strömungsquerschnitt 13 innerhalb des Formkastens 3 über einen Sauganschluss 14 ein Unterdruck an dem unteren Ende 5 des Formkastens 3 erzeugt wird.

Der Sauganschluss 14 ist hier an dem oberen Ende 4 des Formkastens vorgesehen. Dabei ist unter dem oberen Ende 4 nicht unbedingt der oberste Abschnitt des Formkastens 3 zu verstehen, sondern jeder Abschnitt des Formkastens 3, um welchen das Sackmaterial 101 noch nicht vollumfänglich umgelegt ist, sodass ein freier Zugang zum Formkasten 3 besteht. Gegebenenfalls also auch von oben.

Dabei wird der Unterdruck hier über eine Unterdruckleitung 10 bereitgestellt, welche an den Sauganschluss 14 angeschlossen ist. Je nach Ausgestaltung kann die Unterdruckeinrichtung 9 aber auch beispielsweise einen Kolben 11 und/oder eine Venturieinrichtung 12 umfassen.

Mittels der Unterdruckeinrichtung 8 wird wie in Figur 8 angedeutet ein leichter Unterdruck in dem Schlauchabschnitt des zuvor gebildeten Sackes erzeugt, sodass sich die Sackwandung 104 leicht nach innen wölbt.

Fährt jetzt die Verschlussstation 8 zusammen, wird wieder Luft aus dem Schlauch 102 auch in den Schlauchabschnitt unterhalb der Verschlussstation 8 gedrückt, sodass in dem hier gezeigten Beispiel sich die Sackwandung 104 wieder nach außen drückt, sodass ein offener leerer Sack 100 mit der gewünschten Kontur gebildet wird, welche durch den Formkasten 3 vorgegeben ist und sicher weiter verarbeitet werden kann.

Durch das Erzeugen eines leichten Unterdrucks zumindest während der Ausbildung des Sackbodens 103 des nachfolgenden Sackes 100 bzw. beim Zusammenfahren der Verschlussstation 8 wird zudem erreicht, dass sich das Sackmaterial 101 bzw. das aufeinanderliegende Sackmaterial 101 beim Erzeugen des Sackbodens 103 nicht gegeneinander verschiebt, sodass ein ordnungsgemäß gebildeter Sackboden 103 bzw. Verschlussnaht 105 beispielsweise in der Form einer Schweißnaht und/oder Klebenaht erzeugt wird.

In Figur 9 ist rein schematisch angedeutet, dass an dem unteren Ende 5 des Formkastens 3 ein Transportstempel 15 vorgesehen sein kann, welcher in Transportrichtung 16 und entgegen der Transportrichtung 16 bewegt werden kann. Der Transportstempel 15 ist in dem hier gezeigten Ausführungsbeispiel konisch ausgebildet, sodass wenigstens ein Teil des Transportstempels 15 innerhalb des Formkastens 3 aufgenommen werden kann. Ein weiterer Abschnitt des Transportstempels 15 setzt hier die Außenkontur des Formkastens 3 fort. Wobei der Transportstempel 15 in seinem Außenumfang bevorzugt geringfügig kleiner als der Außenumfang des Formkastens ausgeführt ist, sodass die Folie leicht darübergleiten kann und bei der Rückwärtsbewegung des Transportstempels 15 nicht wieder mit zurückgezogen wird.

Das Bewegen des Transportstempels 15 in Transportrichtung 16 führt dazu, dass der um den Formkasten 3 gebildete Schlauch 102 auch dann weiter transportiert wird, wenn in diesem Bereich die Transporteinrichtung 6 nicht mehr in Kontakt zu dem Schlauch 102 steht und so das Sackmaterial 101 schiebt. Dabei erleichtert der Transportstempel 15 das Abgleiten bzw. das Lösen bzw. das in Bewegung setzen des Schlauchs 102 von dem Formkasten 3.

Zudem ist in Figur 9 rein schematisch dargestellt, dass durch den Formkasten 3 oder in anderer geeigneter Art und Weise eine Druckleitung 18 in Wirkverbindung zu dem unteren Ende 5 des Formkastens stehen kann. So kann mittels der Druckleitung auch ein Überdruck in dem letzten Schlauchabschnitt erzeugt werden, um den Transport des Sackes 100 bzw. des Schlauchs 102 vor dem Abtrennen des Sackes 100 zu unterstützen.

In Figur 10 ist rein schematisch eine Ansicht von unten auf einen Transportstempel 15 in einem Formkasten 3 gezeigt. Hier ist zu sehen, dass der Transportstempel 15 den Querschnitt des Formkastens 3 vollflächig ausfüllt, sodass kein Unterdruck durch den Formkasten 3 hindurch an dem unteren Ende 5 des Formkastens 3 erzeugt werden könnte.

Daher sind in dem hier gezeigten Ausführungsbeispiel in dem Transportstempel 15 mehrere Durchgangsöffnungen 17 vorgesehen, durch welche hindurch ein durch den Formkasten 3 angelegter Unterdruck auch durch den Transportstempel 15 hindurch am unteren Ende 5 des Formkastens 3 wirken kann, bzw. beim Weiterfördern des Schlauches 102 Luft nachströmen kann.

Zudem ist in Figur 10 dargestellt, dass auch die Druckleitung 18 eine eigene Durchgangsöffnung 17 aufweisen kann oder aber in einer anderen Durchgangsöffnung 17 angeordnet ist, sodass auch ein temporärer Überdruck in dem Schlauch 102 unterhalb des Formkastens 3 durch den Transportstempel hindurch angelegt werden kann.

### Bezugszeichenliste

- 1: Vorrichtung
- 2: Formeinrichtung
- 3: Formkasten
- 4: oberes Ende
- 5: unteres Ende
- 6: Transporteinrichtung
- 7: Verschlusseinrichtung
- 8: Verschlussstation
- 9: Unterdruckeinrichtung
- 10: Unterdruckleitung
- 11: Kolben
- 12: Venturieinrichtung
- 13: freier Strömungsquerschnitt
- 14: Sauganschluss
- 15: Transportstempel
- 16: Transportrichtung
- 17: Durchgangsöffnung
- 18: Druckleitung
- 19: Trenneinrichtung
- 20: Vorrat
- 21: Umlenksystem
- 22: Formschulter
- 23: Riemenantrieb
- 24: Schlagmesser

- 100: offener Sack
- 101: Sackmaterial
- 102: Schlauch
- 103: Sackboden
- 104: Sackwandung
- 105: Verschlussnaht (Schweißnaht, Klebenaht)

- 200: Abfüllvorrichtung für Schüttgüter
- 201: Füllkarussell
- 202: Füllkasten

- 250: Übergabeeinrichtung
- 251: Transportkasten

## Patentansprüche

1. Vorrichtung (1) zur Herstellung wenigstens eines offenen Sackes (100) aus wenigstens einer Lage eines im Wesentlichen flexiblen Sackmaterials (101), umfassend wenigstens eine Formeinrichtung (2) mit wenigstens einem Formkasten (3) in der Kontur des zu formenden Sackes mit einem oberen Ende (4) und einem unteren Ende (5), wenigstens eine Transporteinrichtung (6) zum Transport des Sackmaterials (101) entlang des Formkastens (3), wenigstens eine Verschlusseinrichtung (7) zum Verbinden des Sackmaterials (101) entlang des Formkastens zu einem Schlauch (102) und wenigstens eine Verschlussstation (8) zum Erzeugen eines Sackbodens (103), welche unterhalb des unteren Endes (5) des Formkastens (3) angeordnet ist,
**dadurch gekennzeichnet,**
**dass** wenigstens eine Unterdruckeinrichtung (9) vorgesehen ist, welche dazu geeignet und ausgebildet ist, wenigstens an dem unteren Ende (5) des Formkastens (3) wenigstens zeitweise wenigstens einen geringfügigen Unterdruck in dem Schlauch zu erzeugen.

2. Vorrichtung (1) nach Anspruch 1, **dadurch gekennzeichnet, dass** die Unterdruckeinrichtung (9) dazu geeignet und ausgebildet ist, den Unterdruck vor und/oder während des Erzeugens des Sackbodens (103) zu erzeugen.

3. Vorrichtung (1) nach einem der vorhergehenden Ansprüche dass die Unterdruckeinrichtung (9) wenigstens eine Unterdruckleitung (10) und/oder wenigstens einen Kolben (11) und/oder wenigstens eine Venturieinrichtung (12) umfasst.

4. Vorrichtung (1) nach einem der vorhergehenden Ansprüche, **dadurch gekennzeichnet, dass** der Formkasten wenigstens einen freien Strömungsquerschnitt (13) vom oberen Ende (4) zum unteren Ende (5) aufweist und dass die Unterdruckeinrichtung (9) an dem oberen Ende (4) mit dem freien Strömungsquerschnitt (13) verbunden ist.

5. Vorrichtung (1) nach dem vorhergehenden Anspruch, **dadurch gekennzeichnet, dass** wenigstens der freie Strömungsquerschnitt und die Unterdruckeinrichtung (9) kein vollständig geschlossenes System bilden.

6. Vorrichtung (1) nach einem der vorhergehenden Ansprüche, **dadurch gekennzeichnet, dass** wenigstens ein Sauganschluss (14) an dem Formkasten (3) angeordnet ist.

7. Vorrichtung (1) nach einem der vorhergehenden Ansprüche, **dadurch gekennzeichnet, dass** der von der Unterdruckeinrichtung (9) erzeugte Unterdruck einstellbar ist.

8. Vorrichtung (1) nach einem der vorhergehenden Ansprüche, **dadurch gekennzeichnet, dass** an dem unteren Ende des Formkastens wenigstens ein Transportstempel (15) angeordnet ist, welcher in Transportrichtung (16) wenigstens geringfügig verlagerbar ist.

9. Vorrichtung (1) nach dem vorhergehenden Anspruch, **dadurch gekennzeichnet, dass** in dem Transportstempel (15) wenigstens eine Durchgangsöffnung (17) vorgesehen ist.

10. Vorrichtung (1) nach einem der vorhergehenden Ansprüche, **dadurch gekennzeichnet, dass** durch den Formkasten (3) wenigstens eine Druckleitung (18) geführt ist, welche dazu geeignet und ausgebildet ist, in dem Schlauch (102) wenigstens zeitweise wenigstens einen geringfügigen Überdruck zu erzeugen.

11. Vorrichtung (1) nach einem der vorhergehenden Ansprüche, **dadurch gekennzeichnet, dass** der Verschlussstation (8) wenigstens eine Trenneinrichtung (19) zugeordnet ist.

12. Verfahren zur Herstellung wenigstens eines offenen Sackes mit einer Vorrichtung nach einem der vorhergehenden Ansprüche, wobei wenigstens eine Lage eines im Wesentlichen flexiblen Sackmaterials als Endlosmaterial um den Formkasten in der Kontur des zu formenden Sackes gelegt wird und mittels der Verschlusseinrichtung zu einem Schlauch verbunden wird und wobei mittels der Verschlussstation ein Sackboden hergestellt wird,
**dadurch gekennzeichnet,**
**dass** wenigstens vor und/oder während des Erzeugens des Sackbodens eines Folgesackes wenigstens zeitweise wenigstens ein geringfügiger Unterdruck in dem Schlauch aus Sackmaterial mittels der Unterdruckeinrichtung erzeugt wird.

13. Verfahren nach dem vorhergehenden Anspruch unter Verwendung einer Vorrichtung nach wenigstens Anspruch 11, **dadurch gekennzeichnet, dass** ein fertiggestellter Sack beim Erzeugen des Sackbodens des nachfolgenden Sackes mittels der Trenneinrichtung abgetrennt wird.

14. Verfahren nach einem der beiden vorhergehenden Ansprüche unter Verwendung einer Vorrichtung nach wenigstens den Ansprüchen 8 und 10, **dadurch gekennzeichnet, dass** der Transportstempel (15) zum Transport der Schlauchs (102) verlagert wird und/oder dass mittels der Druckleitung (18) wenigstens zeitweise wenigstens ein geringfügiger Überdruck in dem Schlauch (102) erzeugt wird, um den Schlauch (102) entlang des Formkastens (3) zu transportieren.

## Claims

1. A device (1) for producing at least one open bag (100) from at least one layer of a substantially flexible bag material (101), comprising at least one molding device (2) with at least one molding box (3) in the contour of the bag to be molded with an upper end (4) and a lower end (5), at least one transport device (6) for transporting the bag material (101) along the molding box (3), at least one closing device (7) for connecting the bag material (101) along the molding box to form a tube (102), and at least one closing station (8) for producing a bag base (103), which is arranged below the lower end (5) of the molding box (3),
**characterized in**
**that** at least one negative pressure device (9) is provided which is suitable and designed to generate, at least temporarily, at least a slight negative pressure in the tube at least at the lower end (5) of the molding box (3).

2. The device (1) according to claim 1, **characterized in that** the negative pressure device (9) is suitable and designed to generate the negative pressure before and/or during the manufacture of the bag base (103).

3. The device (1) according to any one of the preceding claims, **characterized in that** the negative pressure device (9) comprises at least one negative pressure line (10) and/or at least one piston (11) and/or at least one venturi device (12).

4. The device (1) according to any one of the preceding claims, **characterized in that** the molding box has at least one free flow cross-section (13) from the upper end (4) to the lower end (5), and **in that** the negative pressure device (9) is connected at the upper end (4) to the free flow cross-section (13).

5. The device (1) according to the preceding claim, **characterized in that** at least the free flow cross-section and the negative pressure device (9) do not form a completely closed system.

6. The device (1) according to any one of the preceding claims, **characterized in that** at least one suction connection (14) is arranged on the molding box (3).

7. The device (1) according to any one of the preceding claims, **characterized in that** the negative pressure generated by the negative pressure device (9) is adjustable.

8. The device (1) according to any one of the preceding claims, **characterized in that** at least one transport plunger (15) is arranged at the lower end of the molding box, which transport plunger can be displaced at least slightly in the transport direction (16).

9. The device (1) according to the preceding claim, **characterized in that** at least one passage opening (17) is provided in the transport plunger (15).

10. The device (1) according to any one of the preceding claims, **characterized in that** at least one pressure line (18) is guided through the molding box (3), which pressure line is suitable and designed to generate, at least temporarily, at least a slight overpressure in the tube (102).

11. The device (1) according to any one of the preceding claims, **characterized in that** at least one cutting device (19) is associated with the closing station (8).

12. A method for producing at least one open bag with a device according to any one of the preceding claims, wherein at least one layer of a substantially flexible bag material is placed as continuous material in the contour of the bag to be formed around the molding box and is connected by means of the closing device to form a tube, and wherein a bag base is produced by means of the closing station,
**characterized in**
**that** at least before and/or during the manufacture of the bag base of a following bag at least a slight negative pressure is generated, at least temporarily, in the tube of bag material by means of the negative pressure device.

13. The method according to the preceding claim using a device according to at least claim 11, **characterized in that** during the manufacture of the bag base of the following bag, a completed bag is cut off by means of the cutting device.

14. The method according to any one of the two preceding claims using a device according to at least claims 8 and 10, **characterized in that** the transport plunger (15) is displaced for transporting the tube (102) and/or that at least a slight overpressure is generated at least temporarily in the tube (102) by means of the pressure line (18) for transporting the tube (102) along the molding box (3).

## Revendications

1. Dispositif (1) de fabrication d'au moins un sac ouvert (100) à partir d'au moins une couche d'un matériau de sac sensiblement souple (101), comprenant au moins un dispositif de moulage (2) comportant au moins un caisson de moulage (3) dans le contour du sac à mouler avec une extrémité supérieure (4) et une extrémité inférieure (5), au moins un dispositif de transport (6) pour le transport du matériau de sac (101) le long du caisson de moulage (3), au moins un dispositif de fermeture (7) pour connecter le matériau de sac (101) le long du caisson de moulage pour former un tuyau (102) et au moins une station de fermeture (8) pour créer un fond de sac (103) qui est disposé en-dessous de l'extrémité inférieure (5) du caisson de moulage (3),
**caractérisé en ce**
**qu'**il est prévu au moins un dispositif de dépression (9) qui est apte et conçu pour générer, au moins temporairement au moins à l'extrémité inférieure (5) du caisson de moulage (3), une légère dépression dans le tuyau.

2. Dispositif (1) selon la revendication 1, **caractérisé en ce que** le dispositif de dépression (9) est apte et conçu pour générer la dépression avant et/ou pendant la création du fond de sac (103).

3. Dispositif (1) selon une des revendications précédentes, **caractérisé en ce que** le dispositif de dépression (9) comprend au moins une conduite de dépression (10) et/ou au moins un piston (11) et/ou au moins un dispositif Venturi (12).

4. Dispositif (1) selon une des revendications précédentes, **caractérisé en ce que** le caisson de moulage présente au moins une section transversale d'écoulement libre (13) de l'extrémité supérieure (4) à l'extrémité inférieure (5) et que le dispositif de dépression (9) est connecté par l'extrémité supérieure (4) à la section transversale d'écoulement libre (13).

5. Dispositif (1) selon une des revendications précédentes, **caractérisé en ce qu'**au moins la section transversale d'écoulement libre et le dispositif de dépression (9) ne forment pas de système entièrement fermé.

6. Dispositif (1) selon une des revendications précédentes, caractérisé en ce au moins un raccord d'aspiration (14) est disposé au niveau du caisson de moulage (3).

7. Dispositif (1) selon une des revendications précédentes, **caractérisé en ce que** la dépression générée par le dispositif de dépression (9) est réglable.

8. Dispositif (1) selon une des revendications précédentes, **caractérisé en ce que**, à l'extrémité inférieure du caisson de moulage, est disposé au moins un tampon de transport (15) qui est déplaçable au moins légèrement dans le sens de transport (16).

9. Dispositif (1) selon une des revendications précédentes, **caractérisé en ce que**, dans le tampon de transport (15), au moins un orifice traversant (17) est pratiqué.

10. Dispositif (1) selon une des revendications précédentes, **caractérisé en ce que**, à travers le caisson de moulage (3), passe au moins une conduite sous pression (18) qui est apte et conçue pour générer au moins temporairement dans le tuyau (102) au moins une légère surpression.

11. Dispositif (1) selon une des revendications précédentes, **caractérisé en ce qu'**au moins un dispositif de séparation (19) est associé à la station de fermeture (8).

12. Procédé de fabrication d'au moins un sac ouvert avec un dispositif selon une des revendications précédentes, dans lequel au moins une couche d'un matériau de sac sensiblement souple est déposée sous forme de matériau continu autour du caisson de moulage dans le contour du sac à former et est connectée au moyen du dispositif de fermeture pour former un tuyau et un fond de sac est créé au moyen de la station de fermeture,
**caractérisé en ce que**,
au moins avant et/ou pendant la création du fond de sac d'un sac suivant, au moins une légère dépression est générée au moins temporairement dans le tuyau en matériau de sac au moyen du dispositif de dépression.

13. Procédé selon la revendication précédente, en utilisant un dispositif selon au moins la revendication 11, **caractérisé en ce qu'**un sac fini est séparé au moyen du dispositif de séparation lors de la création du fond de sac du sac suivant.

14. Procédé selon une des deux revendications précédentes, en utilisant un dispositif selon au moins les revendications 8 et 10, **caractérisé en ce que** le tampon de transport (15) permettant de transporter le tuyau (102) est déplacé et/ou que, au moyen de la conduite sous pression (18), au moins une légère surpression est générée au moins temporairement dans le tuyau (102) afin de transporter le tuyau (102) le long du caisson de moulage (3).
